# EUROPÄISCHE PATENTANMELDUNG

(11) **EP 2 989 918 A1**
(43) Veröffentlichungstag der Anmeldung: **02.03.2016**
(21) Anmeldenummer: 15182772.2
(22) Anmeldetag: 27.08.2015
(51) Int. Cl.: A43B 5/04

(54) **SKISCHUH MIT BESCHICHTETER PIN-AUFNAHME**

(30) Priorität: 29.08.2014 DE 102014112472
(71) Anmelder: MARKER Deutschland GmbH, 82377 Penzberg (DE)
(72) Erfinder: Bartl, Robert, 82491 Grainau (DE); Mangold, Michael, 82491 Grainau (DE)
(74) Vertreter: Schwabe - Sandmair - Marx

(57) **Zusammenfassung**

Skischuh mit einer Pin-Aufnahme (1) als Teil einer Skibindung mit einem Pin (20), wobei der Pin (20) zum Verbinden des Skischuhs mit einem Ski für alpinen Skilauf und/oder Tourengehen in die Pin-Aufnahme (1) eingreift, wobei die Pin-Aufnahme (1) eine Pin-Aufnahmeöffnung (2) umfasst, die hergerichtet ist einen Pin (20) aufzunehmen, wobei zumindest die Pin-Aufnahmeöffnung (2) eine Verschleiß-Schutz-Beschichtung (6) aufweist, und wobei das Beschichtungsmaterial Titannitrid (TiN) ist.

## Beschreibung

Die Erfindung betrifft einen Skischuh mit einer integrierten Pin-Aufnahme, in die Pins einer Skibindung eingreifen können, um den Skischuh sicher mit einem Ski zu verbinden. Bei der Bindung kann es sich um eine kombinierte Touren- und Abfahrtbindung oder um eine reine Abfahrtbindung oder eine reine Tourenbindung handeln. Die Pin-Aufnahme ist bevorzugt aus einem Metall gebildet und weist eine Verschleiß-Schutz-Beschichtung auf, wobei das Beschichtungsmaterial Titannitrid (TiN) ist.

Die EP 0 199 098 B1 betrifft eine Skibindung zum Tourenskifahren mit Spannteilen, die zum Befestigen des Skischuhs auf dem Ski in Vertiefungen eingreifen, die seitlich am oder im Skischuh, respektive in der Sohle des Skischuhs gebildet sind. Die Spannteile können das vordere Ende oder zehenseitige Ende des Skischuhs so halten, dass der Skischuh in einem Abfahrtsmodus auf dem Ski gehalten wird und in einem Geh-Modus relativ zum Ski verschwenkt werden kann. Die Schwenkachse wird dabei durch die Spannteile und die Öffnungen im Skischuh gebildet. Die Spannteile, deren freie Enden kegelförmig oder halbkugelförmig geformt sind, greifen im Wesentlichen nur mit diesen freien Enden in die konisch ausgebildeten Öffnungen eines Bolzens ein, der in der Skischuhsohle integriert ist oder nachträglich in die Skischuhsohle eingebaut werden kann.

Um Schnee aus den Öffnungen zu verdrängen, weisen die Spannteile an ihren Außenseiten schraubenförmige Nuten auf. Beim Auftreten von großen Kräften, zum Beispiel durch Schläge bei der Abfahrt, können die Kanten der Nuten die Oberfläche der Innenseite der Öffnungen verletzen. Die kegelförmigen oder halbrunden Eingriffe der Spannteile in die konischen Öffnungen können bei diesen großen Kräften zu einer ungewollten, frühzeitigen Auslösung der Skibindung führen, da auch bei Kräften parallel zur oder gegen die Fahrtrichtung, diese unmittelbar die Spannteile entlang der konischen Oberfläche der Öffnungen aus den Öffnungen verdrängen können.

Es besteht daher ein Bedarf an einem Skischuh mit einer Aufnahme für einen Stift einer Skibindung, wobei die Aufnahme so geformt ist, dass sie das Gleiten des Stifts in eine Verriegelungsposition innerhalb der Aufnahme aufgrund der Formgebung unterstützt, den Skischuh auch bei Schlägen bei einer Abfahrt sicher mit dem Ski verbindet und die eine Beschichtung aufweist, die resistent gegen Beschädigungen ist.

Diese Aufgabe wird durch den Gegenstand des Anspruchs 1 gelöst. Weitere Ausgestaltungen der Erfindung sind jeweils Gegenstand der Unteransprüche. Diese können in technologisch sinnvoller Weise miteinander kombiniert werden, und charakterisieren und spezifizieren, insbesondere im Zusammenhang mit der Zeichnung, die Erfindung zusätzlich.

Ein erster Aspekt der Erfindung betrifft einen Skischuh mit einer Pin-Aufnahme für einen Stift oder Pin, wobei der Pin zum Verbinden des Skischuhs mit einem Ski für alpinen Skilauf und/oder Tourengehen in die Pin-Aufnahme eingreift. Die Pin-Aufnahme ist mit einer Basisplatte verbunden, die in mit dem Skischuh verbunden oder in den Skischuh, respektive die skischuhsohle integriert ist.

Die Basisplatte kann zwei oder mehr Pin-Aufnahmen umfassen und mit dem Skischuh unlösbar verbunden sein. Unlösbar soll heißen, dass Basisplatte und Skischuh nicht zerstörungsfrei voneinander getrennt werden können. Die Basisplatte kann im/am Skischuh insbesondere im Bereich der Fußzehen und/oder des Fußballen und/oder im Bereich der Ferse des Skischuhs angeordnet sein. Umfasst ein Skischuh eine erste Basisplatte im Bereich der Zehen oder des Fußballens und eine zweite Basisplatte im Bereich der Ferse, sind beide Basisplatten bevorzugt separate Basisplatten, die sich in keinem Punkt berühren. Alternativ können die erste und die zweite Basisplatte über einen Steg oder eine Skelettkonstruktion oder über eine Mittelplatte miteinander verbunden sein. Dabei können die Basisplatten aus einem ersten Material, zum Beispiel Aluminium, gebildet sein, der Steg aus einem zum Beispiel elastisch verformbaren zweiten Material.

Jede der Pin-Aufnahmen umfasst eine Aufnahmeöffnung, die hergerichtet ist, einen Pin aufzunehmen. Dabei weist zumindest die Aufnahmeöffnung an ihrem Öffnungsbereich und/oder an der gesamten Innenoberfläche eine Verschleiß-Schutz-Beschichtung auf.

Erfindungsgemäß ist das Beschichtungsmaterial der Verschleiß-Schutz-Beschichtung Titannitrid (TiN).

Gattungsgemäße Skibindungen, bei denen der Skischuh in der Skibindung, bei der es sich bevorzugt um eine kombinierte Abfahrt- und Tourenskibindung handelt, mittels bindungsseitigen Stiften in schuhseitigen Pin-Aufnahmen gehalten wird, sind dem Fachmann seit Jahren bekannt. Dabei wird die Skischuhspitze durch die Pins so gehalten, dass sie zum Gehen relativ zum Ski um eine Achse quer zur Skioberfläche verschwenkt werden kann.

Das Fersenende des Skischuhs kann ebenfalls eine oder mehrere Pin-Aufnahme/n für entsprechende Pins aufweisen, der Fersenhalter kann aber auch ein Automat oder eine beliebige anderer Fersenhalter sein.

Die Pin-Aufnahmeöffnung weist einen äußeren abgerundeten Randbereich auf, der die Eintrittsöffnung in die Pin-Aufnahme bildet, einen sich daran anschließenden zylindrischen Mittelbereich, der den Pin im Wesentlichen formschlüssig aufnimmt, und einen auf diesen folgenden kegelförmigen oder konischen Bereich, der den Pin bei seinem Weg in die Pin-Aufnahme führt und zentriert und ein Verkanten des Pins verhindert.

Der Pin kann bevorzugt entsprechend ausgebildet sein, das heißt, er kann einen zylindrischen Bereich und eine sich daran anschließende konische oder kegelförmige Spitze aufweisen. Der Pin kann als Hülse mit durchgehender Bohrung ausgebildet sein, um in der Pin-Aufnahmeöffnung angesammelten Schnee verdrängen zu können.

Die Abrundungen des Randbereichs der Pin-Aufnahme haben in Umfangsrichtung variierende Durchmesser. Dabei kann der Radius eines unteren und/oder in Skilaufrichtung hinteren Randbereichs kleiner sein, als der Randbereich eines oberen und/oder in Skilaufrichtung vorderen Randbereichs.

Der kleine Radius des Randbereichs kann einen Wert von zum Beispiel 0,2mm bis 0,4mm haben, bevorzugt kann er zwischen 0,25mm und 0,35mm liegen oder 0,3mm plus/minus der herstellungstechnisch bedingten Toleranzen haben. Dabei muss der kleine Radius über den von ihm ausgebildeten Kreisabschnitt der Pin-Aufnahme nicht gleichbleibend sein, sondern kann abschnittsweise oder kontinuierlich variieren.

Der große Radius des Randbereichs kann wesentlich größer sein, als der kleine Radius, ohne dass er auf einen bestimmten Wert eingeschränkt ist. Ansonsten gilt das zum kleinen Radius Gesagte auch für den großen Radius.

Bei der zylindrischen Fläche handelt es sich bevorzugt um eine absolute zylindrische Fläche mit einem konstanten Durchmesser und einer engen Toleranz. Der Durchmesser des zylindrischen Bereichs der Aufnahme kann beispielsweise 5,1mm betragen, die zulässige Toleranz kann ± 0,02mm betragen.

Alleine durch die Wahl einer absolut zylindrischen Fläche wird ein sehr guter Formschluss des Pins in der Aufnahme erreicht, wenn der Pin mit seiner zylindrischen Außenseite im Bereich der absolut zylindrischen Fläche der Pin-Aufnahmeöffnung liegt. Dieser Formschluss wirkt sich positiv bei Schlägen während der Abfahr aus, da zum Beispiel beim Seitenkippen des Skischuhs eine Rückstellkraft eher greift, da der Pin in der Aufnahme nicht verkippen oder in, gegen oder quer zur Fahrtrichtung verschwenken kann.

In den Bereichen der Pin-Aufnahme mit dem kleinen Radius wird vorteilhafter Weise die axiale Länge der zylindrischen Fläche verlängert, sodass der Pin über eine längere gerade Strecke von der absolut zylindrischen Fläche umgeben wird. Das heißt, die Gesamtfläche des Formschlusses zwischen dem Stift und der zylindrischen Fläche der Aufnahme ist größer. Dadurch wird der Stift zum Beispiel bei einem Schuhkippen zuverlässiger in der Pin-Aufnahme gehalten, wodurch wiederum ein sichererer Halt der Skischuhs in der Bindung bei einem Seitenschlag erreicht wird, sowie eine höhere Rückstellkraft.

Die Länge der zylindrischen Fläche zwischen dem kleinen Radius des Randbereichs der Aufnahmeöffnung und dem konischen Bereich kann 2,00mm oder mehr betragen. Bisher liegt solch eine Länge in Bereichen von 1,0mm bis 1,2mm, wobei die Aufnahmen oder Inserts bekannter Skibindungen zudem meist keinen absolut zylindrischen Bereich umfassen. Unter einem absolut zylindrischen Bereich wird ein Bereich einer Innenwand eines Zylinders verstanden, der eine Vielzahl parallel zu einer Rotationsachse oder Mittelachse des Zylinders verlaufender Geraden aufweist, die in ihrer Gesamtheit die Innenwand des Zylinders bilden. Zum leichteren Einführen und zentrieren der Pins oder Stifte werden oft leicht konisch verlaufende Innenwände bevorzugt, was aber negativ für die Kraft des Formschlusses ist, wenn der Pin eine zylindrische Außenfläche aufweist.

Die Kombination aus absolut zylindrischer Fläche, sehr enger Toleranz und Vergrößerung der zylindrischen Fläche sorgt für eine sichere Verbindung des Skischuhs über die Skibindung mit dem Ski, die insbesondere einen seitlichen Verkippen des Skischuhs, durch zum Beispiel Seitenschlag, eine erhöhte Rückstellkraft entgegensetzt, was ein zu frühes Auslösen der Bindung bei Seitenschlag und damit Verletzungen durch daraus folgenden Stürzen verhindern kann.

Das Beschichtungsmaterial der Verschleiß-Schutz-Beschichtung kann eine Dicke von kleiner oder gleich 4 µm aufweisen. Bevorzugt weist es eine durchschnittliche Dicke von kleiner oder gleich 2,5 µm auf. Das Beschichtungsmaterial kann verhindern, dass nach mehrfachem Ein- und Aussteigen in/aus die/der Bindung, die Ränder des Inserts oder der Pin-Aufnahme verkratzt sind, und der Skischuh dadurch für jedermann sichtbare optische Gebrauchsspuren aufweist. Desweiteren kann das Material der Verschleiß-Schutz-Beschichtung so gewählt werden, dass die Farbe der Verschleiß-Schutz-Beschichtung neben den technischen Vorteilen auch als Designelement eingesetzt werden kann.

Die Pin-Aufnahmen können insbesondere gemeinsam mit der Basisplatte urgeformt sein. Das heißt, beide Teile werden zum Beispiel in einem Gussverfahren, insbesondere in einem Metallgussverfahren wie Aluminiumguss, in einer Form in einem Arbeitsgang gegossen. Die Platte, bestehend aus Basisplatte und Pin-Aufnahmen, ist hergerichtet, um in die Skischuhsohle unterhalb der Zehen oder des Ballens eingegossen zu werden. Alternativ ist die Platte hergerichtet, um unterhalb der Ferse in die Skischuhsohle eingegossen zu werden.

Die Verschleiß-Schutz-Beschichtung kann nur innerhalb der Pin-Aufnahme und der sichtbaren Umgebung der Pin-Aufnahme plus einem optischen Sicherheitsbereich für die Montagetoleranz der Platte in der Skischuhsohle vorhanden sein, alternativ kann die ganze Platte nach der Fertigstellung mit dem Beschichtungsmaterial teilweise oder insgesamt beschichtet werden.

Die fertige Platte wird dann zumindest im Bereich der Basisplatte in die Skischuhsohle eingegossen und die Pin-Aufnahmen stehen zumindest teilweise über die Außenseite der Sohle vor und/oder hinter die Außenseite der Sohle zurück.

Der Wert eines Einbauwinkels einer Mittelebene der Platte in der Sohle zur Standnormalen kann zwischen 7,5° und 10,5° betragen, um optimale Auslösewerte der Bindung zu erreichen.

Eine Einbauhöhe der Pin-Aufnahmeachse zur Sohlenunterseite senkrecht zu einer Pin-Aufnahmemitte kann einen Wert zwischen 13,3mm und 14,1mm haben.

Ein weiterer Aspekt der Erfindung betrifft eine Platte als Teil einer Skibindung. Die Platte kann in eine Skischuhsohle integriert werden, zum Beispiel bei der Herstellung der Skischuhsohle in diese eingegossen werden.

Die Platte umfasst eine Basisplatte und wenigstens eine bevorzugt wenigstens zwei Pin-Aufnahmen, die mit der Basisplatte verbunden ist/sind, wobei die Basisplatte zusammen mit der/den Pin-Aufnahme/n in einem Metallgussverfahren bevorzugt aus Aluminium urgeformt ist.

Die Basisplatte kann eine maximale Breite aufweisen, die im Wesentlichen der Breite des Skischuhs oder der Skischuhsohle im Bereich der Basisplatte entspricht, und eine maximale Länge in Längsrichtung des Skischuhs, die kleiner ist als die maximale Breite.

Die Pin-Aufnahmen können an ihrem einer axialen Skischuhmitte zugewandten Ende in einem Bogen in die Basisplatte übergehen, um an der Pin-Aufnahme auftretende Kräfte optimal in die Basisplatte leiten zu können.

Bei den Pin-Aufnahmen kann es sich um die weiter oben im Zusammenhang mit dem Skischuh beschriebenen Pin-Aufnahmen handeln, mit einem, mehreren oder allen dort ausführlich beschriebenen Merkmalen. Insbesondere können die Pin-Aufnahmen eine Verschleiß-Schutz-Beschichtung aus Titannitrid aufweisen.

Vorteilhafte Merkmale werden auch in den Unteransprüchen und den Kombinationen der Unteransprüche beschrieben.

Die nachfolgend in Aspekten beschriebenen Merkmale bilden die Erfindung ebenfalls jeweils einzeln und auch in jeder Merkmalskombination vorteilhaft weiter. Soweit in den als Aspekte gekennzeichneten Merkmalen Bezugszeichen verwendet werden, handelt es sich um die Bezugszeichen eines Ausführungsbeispiels, das nachfolgend noch beschrieben wird. Die Aspekte sind auf das Ausführungsbeispiel nicht beschränkt, obgleich das Ausführungsbeispiel auch für die unter den Aspekten beschriebenen Merkmale bevorzugte Ausgestaltungsmöglichkeiten aufzeigt.

Aspekt 1# Skischuh mit einer Pin-Aufnahme (1) für einen Schuhhaltepin einer Gleitbrettbindung, der im Gebrauch in die Pin-Aufnahme (1) eingreift, um den Skischuh mit einem Tourenski, Pistenski, Freerideski, Snowboard oder dergleichen Gleitbrett zu verbinden, vorzugsweise um eine Querachse (Y) drehbeweglich zu verbinden,
wobei die Pin-Aufnahme (1) eine Pin-Aufnahmeöffnung (2) umfasst, die hergerichtet ist den Pin (20) aufzunehmen, und
zumindest die Pin-Aufnahmeöffnung (2) eine Verschleiß-Schutz-Beschichtung (6) aus einem Beschichtungsmaterial aufweist,
**dadurch gekennzeichnet, dass**
das Beschichtungsmaterial Titannitrid (TiN) ist.

Aspekt 2# Skischuh nach Aspekt 1, wobei die Pin-Aufnahmeöffnung (2) umfasst:
einen abgerundeten Öffnungsrand (3) mit einem Rundungsradius (R₃ₐ, R_{3b}, R_{3c}, R_{3d}) und einen sich daran anschließenden zylindrischen Bereich (4),
sowie vorzugsweise einen sich an der vom Öffnungsrand abgewandten Seite des zylindrischen Bereichs (4) an den zylindrischen Bereich (4) anschließenden Verjüngungsbereich (5), der sich vom Öffnungsrand (3) wegweisend verjüngt, vorzugsweise kegelförmig.

Aspekt 3# Skischuh nach einem der vorgehenden Aspekte, wobei die Pin-Aufnahmeöffnung (2) einen äußeren Öffnungsrand (3) und einen sich daran einwärts anschließenden zylindrischen Bereich (4) aufweist, der über wenigstens 1,5 mm, vorzugsweise wenigstens 1,7 mm, zylindrisch ist, um im Eingriff mit dem Pin diesem einen festen Hintergriff zu bieten.

Aspekt 4# Skischuh nach einem der vorgehenden Aspekte, wobei die Pin-Aufnahmeöffnung (2) einen abgerundeten Öffnungsrand (3) mit einem Rundungsradius (R₃ₐ, R_{3b}, R_{3c}, R_{3d}) aufweist, der in Umfangsrichtung um den Umfangsrand variiert.

Aspekt 5# Skischuh nach einem der vorgehenden Aspekte, wobei die Pin-Aufnahmeöffnung (2) einen abgerundeten Öffnungsrand (3) mit einem Rundungsradius (R₃ₐ, R_{3b}, R_{3c}, R_{3d}) aufweist, der in einem ersten Umfangsabschnitt (3a) des Öffnungsrands (3) einen ersten, im ersten Umfangsabschnitt (3a) vorzugsweise konstanten Wert (R₃ₐ) und in einem anderen, zweiten Umfangsabschnitt (3b) des Öffnungsrands (3) einen zweiten, im zweiten Umfangsabschnitt (3b) vorzugsweise konstanten Wert (R_{3b}) aufweist, der sich vom ersten Wert (R₃ₐ) unterscheidet.

Aspekt 6# Skischuh nach einem der vorgehenden Aspekte, wobei die Pin-Aufnahmeöffnung (2) einen abgerundeten Öffnungsrand (3) mit zwei oder mehr Umfangsabschnitten (3a, 3b, 3c, 3d) mit je einem anderen Rundungsradius (R₃ₐ, R_{3b}, R_{3c}, R_{3d}) aufweist.

Aspekt 7# Skischuh nach einem der vorgehenden Aspekte, wobei die Pin-Aufnahmeöffnung (2) einen abgerundeten Öffnungsrand (3) aufweist, der in einem dem axialen Skiende zugewandten Umfangsabschnitt einen größeren Rundungsradius aufweist, als in einem unteren Umfangsabschnitt.

Aspekt 8# Skischuh nach einem der vorgehenden Aspekte, wobei das Beschichtungsmaterial (6) eine maximale, vorzugsweise gleichmäßige Dicke von kleiner oder gleich 4 µm, bevorzugt von kleiner oder gleich 2,5 µm aufweist.

Aspekt 9# Skischuh nach einem der vorgehenden Aspekte, wobei die Pin-Aufnahmeöffnung (2) einen Öffnungsrand (3) und daran anschließend einen zylindrischen Bereich (4) aufweist, wobei der zylindrische Bereich (4) über seinen Umfang gesehen überall gleichlang ist oder vorzugsweise axiale Erstreckungen unterschiedlicher Länge aufweist.

Aspekt 10# Skischuh nach einem der vorgehenden Aspekte, wobei die Pin-Aufnahmeöffnung (2) einen Öffnungsrand (3) und daran anschließend einen zylindrischen Bereich (4) aufweist, und der Öffnungsrand (3) in einem unteren Umfangsrandabschnitt mit einem Rundungsradius von höchstens 0,5 mm, vorzugsweise höchstens 0,4 mm oder 0,3 mm, in den zylindrischen Bereich (4) übergeht.

Aspekt 11# Skischuh nach einem der vorgehenden Aspekte, wobei die Pin-Aufnahme (1) zusammen mit einer Basisstruktur (11), vorzugsweise einer Basisplatte (11), in einem Verfahren der Urformung in einem Stück geformt oder fest gefügt ist.

Aspekt 12# Skischuh nach einem der vorgehenden Aspekte, wobei die Pin-Aufnahme (1) an einer Basisstruktur (11), vorzugsweise einer Basisplatte (11), angeordnet ist, vorzugsweise von der Basisstruktur (11) abragt, und die Basisstruktur (11) in einer Sohle (30) des Skischuhs eingebettet, vorzugsweise eingegossen ist und die Pin-Aufnahme (1) mit einem Öffnungsrand (3) an einer Außenseite der Sohle (30), vorzugsweise an einer Seite des Skischuhs, mündet, wobei der Öffnungsrand (3) optional zumindest teilweise über die Außenseite der Sohle (30) vorsteht und/oder zumindest teilweise hinter der Außenseite der Sohle (30) zurücksteht.

Aspekt 13# Skischuh nach einem der vorgehenden Aspekte, wobei die Pin-Aufnahme (1) an einer plattenförmigen Basisstruktur (11) angeordnet ist, vorzugsweise von der Basisstruktur (11) abragt, die Basisstruktur (11) eine Mittelebene aufweist und in einer Sohle (30) des Skischuhs so eingebettet, vorzugsweise eingegossen ist, dass sich die Mittelebene in einem Einbauwinkel (α) aus dem Winkelbereich von 6° bis 12°, vorzugsweise 7,5° bis 10,5°, besonders bevorzugt 9° ± 1°, zur Standnormalen (SN) des Skischuhs erstreckt.

Aspekt 14# Skischuh nach einem der vorgehenden Aspekte, wobei eine zentrale Achse (Y) der Pin-Aufnahme (1) im Bereich eines Öffnungsrands (3) der Pin-Aufnahme (1) zu einer Aufstandsfläche des Skischuhs (Unterseite der Sohle) einen vertikalen Abstand von wenigstens 13 mm und höchstens 15 mm, vorzugsweise wenigstens 13,2 mm und höchstens 14,1 mm hat.

Aspekt 15# Skischuh nach einem der vorgehenden Aspekte, wobei die Pin-Aufnahme (1) in einem Zehen- oder Ballenbereich der Sohle (30) des Skischuhs angeordnet ist und an einem Seitenrand der Sohle (30) unter Ausbildung eines Öffnungsrands (3) mündet und wobei der Skischuh am gegenüberliegend abgewandten anderen Seitenrand eine weitere Pin-Aufnahme (1) aufweist, die einem oder mehreren der vorgehenden Aspekte entspricht.

Aspekt 16# Pin-Aufnahmestruktur zum Integrieren in einen Skischuh oder eine Skischuhsohle, die Pin-Aufnahmestruktur (10) umfassend eine Basisstruktur (11), vorzugsweise Basisplatte (11), und eine oder mehrere Pin-Aufnahmen (1), die mit der Basisplatte (11) jeweils fest verbunden ist oder sind,
wobei die Basisstruktur (11) mit der oder den Pin-Aufnahmen (1) gefügt oder vorzugsweise in einem Metallgussverfahren, bevorzugt aus Aluminium, gemeinsam urgeformt ist,
und wobei die eine oder mehreren Pin-Aufnahmen (1) zumindest im Bereich jeweils einer Pin-Aufnahmeöffnung (2), vorzugsweise ganz, mit Titannitrid (TiN) beschichtet ist oder sind.

Aspekt 17# Pin-Aufnahmestruktur nach dem vorgehenden Aspekt, wobei die Basisstruktur (11) eine maximale Breite, die im Wesentlichen der Breite des Skischuhs oder der Skischuhsohle (30) quer zur Skifahrtrichtung (X) entspricht, und eine maximale Länge in Längsrichtung (X) des Skischuhs, die kleiner als die maximale Breite ist, aufweist.

Aspekt 18# Pin-Aufnahmestruktur nach einem der zwei unmittelbar vorgehenden Aspekte, wobei die Pin-Aufnahme (1) an ihrem einer axialen Skischuhmitte zugewandten Ende in einem Bogen mit der Basisstruktur (11) verbunden sind, um an der Pin-Aufnahme (1) auftretende Kräfte optimal in die Basisstruktur (11) leiten zu können.

Aspekt 19# Pin-Aufnahmestruktur nach einem der drei unmittelbar vorgehenden Aspekte, wobei es sich bei der oder den Pin-Aufnahmen (1) jeweils um eine Pin-Aufnahme (1) nach einem der Aspekte 1 bis 15 handelt.

Die Erfindung betrifft nicht nur einen Skischuh als solchen und eine Pin-Aufnahmestruktur als solche, sondern auch eine Kombination des erfindungsgemäßen Skischuhs mit einer Skibindung, die einen Zehenhalter und einen Fersenhalter aufweist. Der Zehenhalter und/oder der Fersenhalter weist oder weisen jeweils einen Pin für den Eingriff in die Pin-Aufnahme auf. Bevorzugt wirkt die Pin-Aufnahme mit einem Pin des Zehenhalters zusammen. In derartigen Ausführungsbeispielen weist der Skischuh eine Pin-Aufnahme der erläuterten Art jeweils auf der linken und auf der rechten Seite auf, in die jeweils der zugeordnete Pin des Zehenhalters im angeschnallten Zustand eingreift. Grundsätzlich kann die Pin-Aufnahme auch im Fersenbereich des Skischuhs angeordnet sein, um den Eingriff eines Pins des Fersenhalters, falls der Fersenhalter entsprechend ausgebildet ist, zu ermöglichen. Handelt es sich um eine Pin-Aufnahme im Fersenbereich, weist der Skischuh zweckmäßigerweise ebenfalls wenigstens zwei derartige Pin-Aufnahmen für in diesem Falle zwei Pins des Fersenhalters auf.

Es sei auch darauf hingewiesen, dass die Merkmale des vergleichsweise langen zylindrischen Bereichs der Pin-Aufnahme und des Einbauwinkels einer die Pin-Aufnahme aufweisenden Basisstruktur jeweils für sich von Vorteil sind und daher auch jeweils für sich, ohne das Merkmal der TiN-Beschichtung, zum Gegenstand von Ansprüchen gemacht werden können.

Im Folgenden wird die Erfindung anhand von Figuren erläutert. Die Figuren zeigen ein Ausführungsbeispiel der Erfindung, ohne diese auf die dargestellte Ausführung zu beschränken. Merkmale, die nur den Figuren entnommen werden können, gehören zum Umfang der Erfindung und bilden die Erfindung einzeln und auch in Kombinationen miteinander und/oder mit Merkmalen der Beschreibung und/oder mit Merkmalen der Aspekte vorteilhaft weiter. Die Figuren zeigen:
- Figur 1: Pin-Aufnahme in einer vertikalen Schnittansicht
- Figur 2: Pin-Aufnahme mit eingeführtem Pin in einer vertikalen Schnittansicht
- Figur 3: Basisplatte mit zwei Pin-Aufnahmen in einer vertikalen Schnittansicht
- Figur 4: Basisplatte mit zwei Pin-Aufnahmen in einer perspektivischen Draufsicht
- Figur 5: Basisplatte der Figur 4 in einer horizontalen Schnittansicht
- Figur 6: Basisplatte mit Pin-Aufnahmen eingebaut in Skischuhsohle

Die Figur 1 zeigt eine Pin-Aufnahme 1, die mit einer Basisplatte 11 verbunden ist. Gezeigt ist ein vertikaler Schnitt durch Mitte der Pin-Aufnahme 1.

Die Pin-Aufnahme 1 weist eine Pin-Aufnahmeöffnung 2 auf, mit einem abgerundeten Öffnungsrand 3, einem sich daran anschließenden zylindrischen Bereich 4, und einem das innere Ende der Pin-Aufnahmeöffnung 2 bildenden kegelförmigen Bereich 5.

Der abgerundete Öffnungsrand 3 weist Abschnitte 3a, 3b, 3c, 3d mit unterschiedlichen Rundungsradien R₃ₐ, R_{3b}, R_{3c}, R_{3d} auf. Die axiale Länge des zylindrischen Bereichs 4 variiert ebenfalls, wie man in der Schnittansicht erkennen kann.

Die Pin-Aufnahme 1 ist mit der Basisplatte 11 einstückig urgeformt, Bassplatte 11 und Pin-Aufnahme bilden zusammen eine Platte 10, die zum Beispiel in eine nicht gezeigte Skischuhsohle eingegossen werden kann.

Die Pin-Aufnahme 1 ist zumindest im Bereich des abgerundeten Öffnungsrand, dem sich daran anschließenden zylindrischen Bereich 4 und dem, das innere Ende der Pin-Aufnahmeöffnung 2 bildenden kegelförmigen Bereichs 5 mit einer Verschleiß-Schutz-Beschichtung 6 beschichtet. Das Beschichtungsmaterial kann insbesondere ein Titannitrid (TiN) sein, ein Material, das besonders hart ist und eine goldene Farbe aufweist.

Die Beschichtung 6 soll zum Einen verhindern, dass die Oberfläche der Pin-Aufnahme 1 und die Innenfläche der Pin-Aufnahmeöffnung 2 sichtbare Gebrauchsspuren aufweist, zum Anderen weist die goldene Einfärbung einen hohen Wiedererkennungswert auf.

Die Figur 2 zeigt die Pin-Aufnahme 1 der Figur 1 mit einem Pin 20, der in der Pin-Aufnahme 1 steckt. Der Pin 20 umfasst einen zylindrischen Abschnitt 21 und eine kegelförmige Spitze 22. Der zylindrische Abschnitt 21 und die kegelförmige Spitze 22 des Pin 20 liegen dicht an den Innenseiten des zylindrischen Bereichs 4 und des kegelförmigen Bereichs 5 der Pin-Aufnahmeöffnung 2 an.

Der Pin 20 wird in bekannte Weise durch zum Beispiel eine Federkraft in die Pin-Aufnahmeöffnung gedrückt, sodass der Pin 20 in der Aufnahmeöffnung durch Form- und Kraftschluss gehalten wird. Durch den langen zylindrischen Bereich 4 der Pin-Aufnahmeöffnung 2 wird durch den Formschluss des Pins 20, dass sich der Pin 20 quer zu seiner Längsachse L_{P} in der Pin-Aufnahmeöffnung 2 bewegen kann. Der zylindrische Bereich 4 verhindert dadurch mit, dass sich bei plötzlich auftretenden Schlägen im Abfahrtsmodus die Skibindung zu früh öffnet, wodurch Stürze und daraus resultierende Verletzungen vermieden werden können.

Die Figur 3 zeigt eine Platte 10, mit einer Basisplatte 11 und zwei Pin-Aufnahmen 1, die an gegenüberliegenden Seiten mit der Basisplatte 11 verbunden sind. Gezeigt ist ein vertikaler Schnitt durch die Platte 10, mittig durch die beiden Pin-Aufnahmen 1.

Die beiden Pin-Aufnahmen 1 sind identisch aufgebaut und entsprechen der Pin-Aufnahme 1 der Figur 1.

Die Figur 4 zeigt eine perspektivische Draufsicht auf eine Platte 10, mit einer Basisplatte 11 und zwei Pin-Aufnahmen 1, wobei in einer der Pin-Aufnahmen 1 ein Pin 20 steckt. Der Pfeil gibt die Fahrtrichtung F des Skis an, sodass ein vorderes Ende 12 der Basisplatte 11 und ein hinteres Ende 13 der Basisplatte 11 festgelegt sind.

Die Basisplatte 11 weist mehrere Öffnungen 14 auf, die beim Eingießen der Platte 10 in zum Beispiel eine nicht gezeigte Skischuhsohle dafür sorgen, dass nach dem Gießprozess die Platte 10 sich in der Skischuhsohle nicht in oder gegen die Skilaufrichtung und auch nicht quer dazu bewegen kann.

Die Pin-Aufnahmen 1 sind im Ausführungsbeispiel zusammen mit der Basisplatte 11 urgeformt, zum Beispiel mittels eines Gussverfahrens in einem gemeinsamen Werkzeug in einem Arbeitsschritt gegossen. Dabei kann die Platte 10 werkzeugfallend gebildet sein oder nach dem Guss weiteren Nachbearbeitungsschritten unterzogen werden. Nach der Fertigstellung wird die Platte ganz oder teilweise mit der Verschleiß-Schutz-Beschichtung 6 überzogen. Ein bevorzugtes Beschichtungsmaterial ist zum Beispiel Titannitrid (TiN).

Die Platte 10 ist bevorzugt aus einem Leichtmetall, wie Aluminium, hergestellt, kann aber auch aus einem anderen Metall oder einer Metalllegierung hergestellt sein.

Die Pin-Aufnahmen 1 sind an ihrem der Skilaufrichtung entgegengesetzten Ende 13 in einem Bogen mit der Basisplatte 11 verbunden, um eine optimale Krafteinleitung der auf die Pin-Aufnahmen 1 in diese Richtung wirkenden Kräfte in die Basisplatte 11 zu ermöglichen.

Die Figur 5 zeigt die Platte 10 der Figur 4 in einer horizontalen Schnittansicht durch die Mitte Pin-Aufnahmeöffnungen 2. Zu erkennen sind wieder die Abschnitte 3a, 3b, 3c, 3d des abgerundeten Öffnungsrands 3 mit den unterschiedlichen Rundungsradien R₃ₐ, R_{3b}, R_{3c}, R_{3d}, sowie die variierende axiale Länge des zylindrischen Abschnitts 4.

In der Figur 6 ist die Einbausituation der Platte 10 in die Skischuhsohle 30 gezeigt. Die Platte 10 weist in einem Winkel α von ca. 9° zur Standnormalen SN der Skischuhsole 30. Um optimale Auslösewerte der Bindung zu erreichen, wird ein Einbauwinkel α aus dem Bereich von 9° ± 1,5° bevorzugt. Die Standnormale SN weist vertikal zu einer Hochachse Z des Skischuhs und des Ski; sie fällt bei angeschnalltem Ski mit der Skilängsachse zusammen.

Dadurch werden optimale Auslösewerte für die Skibindung erreicht, wodurch das Verletzungsrisiko des Nutzers zumindest reduzieret werden kann.

### Bezugszeichenliste

- 1: Pin-Aufnahme
- 2: Pin Aufnahmeöffnung
- 3: Öffnungsrand
- 3a: Abschnitt
- 3b: Abschnitt
- 3c: Abschnitt
- 3d: Abschnitt
- 4: zylindrischer Bereich
- 5: Verjüngungsbereich, kegelförmiger Bereich
- 6: Beschichtung
- 10: Platte
- 11: Basisplatte
- 12: vorderes Ende
- 13: hinteres Ende
- 14: Öffnung
- 20: Pin
- 21: zylindrischer Abschnitt
- 22: kegelförmige Spitze
- 30: Skischuhsohle
- L_{P}: Längsachse Pin
- R₃ₐ: Radius
- R_{3b}: Radius
- R_{3c}: Radius
- R_{3d}: Radius
- SN: Standnormale
- X: Längsachse, Skilaufrichtung
- Y: Querachse
- Z: Hochachse
- α: Einbauwinkel

## Patentansprüche

1. Skischuh mit einer Pin-Aufnahme (1) für einen Schuhhaltepin einer Gleitbrettbindung, der im Gebrauch in die Pin-Aufnahme (1) eingreift, um den Skischuh mit einem Tourenski, Pistenski, Freerideski, Snowboard oder dergleichen Gleitbrett zu verbinden, vorzugsweise um eine Querachse (Y) drehbeweglich zu verbinden,
wobei die Pin-Aufnahme (1) eine Pin-Aufnahmeöffnung (2) umfasst, die hergerichtet ist den Pin (20) aufzunehmen, und
zumindest die Pin-Aufnahmeöffnung (2) eine Verschleiß-Schutz-Beschichtung (6) aus einem Beschichtungsmaterial aufweist,
**dadurch gekennzeichnet, dass**
das Beschichtungsmaterial Titannitrid (TiN) ist.

2. Skischuh nach Anspruch 1, wobei die Pin-Aufnahmeöffnung (2) umfasst:
- einen abgerundeten Öffnungsrand (3) mit einem Rundungsradius (R₃ₐ, R_{3b}, R_{3c}, R_{3d}) und
- einen sich daran anschließenden zylindrischen Bereich (4),
- sowie vorzugsweise einen sich an der vom Öffnungsrand abgewandten Seite des zylindrischen Bereichs (4) an den zylindrischen Bereich (4) anschließenden Verjüngungsbereich (5), der sich vom Öffnungsrand (3) wegweisend verjüngt, vorzugsweise kegelförmig.

3. Skischuh nach einem der vorgehenden Ansprüche, wobei die Pin-Aufnahmeöffnung (2) einen äußeren Öffnungsrand (3) und einen sich daran einwärts anschließenden zylindrischen Bereich (4) aufweist, der über wenigstens 1,5 mm, vorzugsweise wenigstens 1,7 mm, zylindrisch ist, um im Eingriff mit dem Pin diesem einen festen Hintergriff zu bieten.

4. Skischuh nach einem der vorgehenden Ansprüche, wobei die Pin-Aufnahmeöffnung (2) einen abgerundeten Öffnungsrand (3) mit einem Rundungsradius (R₃ₐ, R_{3b}, R_{3c}, R_{3d}) aufweist, der in Umfangsrichtung um den Umfangsrand variiert.

5. Skischuh nach einem der vorgehenden Ansprüche, wobei die Pin-Aufnahmeöffnung (2) einen abgerundeten Öffnungsrand (3) mit einem Rundungsradius (R₃ₐ, R_{3b}, R_{3c}, R_{3d}) aufweist, der in einem ersten Umfangsabschnitt (3a) des Öffnungsrands (3) einen ersten, im ersten Umfangsabschnitt (3a) vorzugsweise konstanten Wert (R₃ₐ) und in einem anderen, zweiten Umfangsabschnitt (3b) des Öffnungsrands (3) einen zweiten, im zweiten Umfangsabschnitt (3b) vorzugsweise konstanten Wert (R_{3b}) aufweist, der sich vom ersten Wert (R₃ₐ) unterscheidet.

6. Skischuh nach einem der vorgehenden Ansprüche, wobei die Pin-Aufnahmeöffnung (2) einen abgerundeten Öffnungsrand (3) aufweist, der in einem dem axialen Skiende zugewandten Umfangsabschnitt einen größeren Rundungsradius aufweist, als in einem unteren Umfangsabschnitt.

7. Skischuh nach einem der vorgehenden Ansprüche, wobei das Beschichtungsmaterial (6) eine maximale, vorzugsweise gleichmäßige Dicke von kleiner oder gleich 4 µm, bevorzugt von kleiner oder gleich 2,5 µm aufweist.

8. Skischuh nach einem der vorgehenden Ansprüche, wobei die Pin-Aufnahmeöffnung (2) einen Öffnungsrand (3) und daran anschließend einen zylindrischen Bereich (4) aufweist, wobei der zylindrische Bereich (4) über seinen Umfang gesehen überall gleichlang ist oder vorzugsweise axiale Erstreckungen unterschiedlicher Länge aufweist.

9. Skischuh nach einem der vorgehenden Ansprüche, wobei die Pin-Aufnahmeöffnung (2) einen Öffnungsrand (3) und daran anschließend einen zylindrischen Bereich (4) aufweist, und der Öffnungsrand (3) in einem unteren Umfangsrandabschnitt mit einem Rundungsradius von höchstens 0,5 mm, vorzugsweise höchstens 0,4 mm oder 0,3 mm, in den zylindrischen Bereich (4) übergeht.

10. Skischuh nach einem der vorgehenden Ansprüche, wobei die Pin-Aufnahme (1) an einer plattenförmigen Basisstruktur (11) angeordnet ist, vorzugsweise von der Basisstruktur (11) abragt, die Basisstruktur (11) eine Mittelebene aufweist und in einer Sohle (30) des Skischuhs so eingebettet, vorzugsweise eingegossen ist, dass sich die Mittelebene in einem Einbauwinkel (α) aus dem Winkelbereich von 6° bis 12°, vorzugsweise 7,5° bis 10,5°, besonders bevorzugt 9° ± 1°, zur Standnormalen (SN) des Skischuhs erstreckt.

11. Skischuh nach einem der vorgehenden Ansprüche, wobei die Pin-Aufnahme (1) in einem Zehen- oder Ballenbereich der Sohle (30) des Skischuhs angeordnet ist und an einem Seitenrand der Sohle (30) unter Ausbildung eines Öffnungsrands (3) mündet und wobei der Skischuh am gegenüberliegend abgewandten anderen Seitenrand eine weitere Pin-Aufnahme (1) aufweist, die einem oder mehreren der vorgehenden Ansprüche entspricht.

12. Pin-Aufnahmestruktur zum Integrieren in einen Skischuh oder eine Skischuhsohle, die Pin-Aufnahmestruktur (10) umfassend eine Basisstruktur (11), vorzugsweise Basisplatte (11), und eine oder mehrere Pin-Aufnahmen (1), die mit der Basisplatte (11) jeweils fest verbunden ist oder sind,
wobei die Basisstruktur (11) mit der oder den Pin-Aufnahmen (1) gefügt oder vorzugsweise in einem Metallgussverfahren, bevorzugt aus Aluminium, gemeinsam urgeformt ist,
und wobei die eine oder mehreren Pin-Aufnahmen (1) zumindest im Bereich jeweils einer Pin-Aufnahmeöffnung (2), vorzugsweise ganz, mit Titannitrid (TiN) beschichtet ist oder sind.

13. Pin-Aufnahmestruktur nach dem vorgehenden Anspruch, wobei es sich bei der oder den Pin-Aufnahmen (1) jeweils um eine Pin-Aufnahme (1) nach einem der Ansprüche 1 bis 11 handelt.
